# EUROPÄISCHE PATENTSCHRIFT

(11) **EP 0 965 666 B1**
(45) Veröffentlichungstag und Bekanntmachung des Hinweises auf die Patenterteilung: **15.09.2004**
(21) Anmeldenummer: 99110667.5
(22) Anmeldetag: 02.06.1999
(51) Int. Cl.: D01G 15/86

(54) **Kratzenbeschlag für Karden und/oder Krempelmaschinen**
Clothing for carding machines and/or for woolen cards
Garniture pour machine de cardage et/ou pour cardes dites laine

(30) Priorität: 15.06.1998 DE 19826542
(43) Veröffentlichungstag der Anmeldung: 22.12.1999
(73) Patentinhaber: Graf + Cie AG, 8640 Rapperswil (CH)
(72) Erfinder: Graf, Ralph A., 8807 Freienbach (CH)
(74) Vertreter: Patentanwälte Leinweber & Zimmermann

(56) Entgegenhaltungen:
- DE-C- 44 018
- DE-C- 257 860
- GB-A- 467 141
- US-A- 2 190 631
- PATENT ABSTRACTS OF JAPAN vol. 014, no. 188 (C-0710), 17. April 1990 (1990-04-17) & JP 02 033376 A (TADOKORO KIMOU KK), 2. Februar 1990 (1990-02-02)

## Beschreibung

Die Erfindung bezieht sich auf einen Kratzenbeschlag für Karden und/oder Krempelmaschinen, in Form von mehreren, vorzugsweise aus Baumwolle bestehenden Belagstoffschichten, die miteinander und mit einer auf einer der Außenseiten vorgesehenen Elastomer-Deckschicht durch ein Bindemittel zu einer Belagstoffeinheit verbunden und mit sich quer zu den Belagstoffschichten erstreckenden, sie in Richtung zur Elastomer-Deckschicht durchsetzenden und mit ihren Spitzen vorstehenden Häkchen, vorzugsweise Doppelhäkchen bestückt sind, wobei weiter vorzugsweise zur Verminderung der als Folge elektrostatischer Aufladungen der Belagstoffeinheit entstehenden Beeinträchtigungen des Kardierprozesses aufgrund von Faserund/oder Staubansammlungen im Beschlagbereich das Entstehen der ursächlichen elektrostatischen Aufladungen zumindest vermindernde Inhibitoren beigefügt sind.

Zum Aufbau der vorerwähnten Kratzentücher und zur Verwendung von geeignetem Gewebe sei auf die einschlägige technische Literatur verwiesen, nämlich die GB-PS 6584 (1834), ferner das Handbuch der Baumwollspinnerei, Band 1, Leipzig 1902, Seite 397 ff., sowie Band 3, Leipzig 1948, Seite 253 ff. sowie Seite 478 ff.

Seit vielen Jahrzehnten ist das vorerwähnte Problem der statischen Aufladungen während des Kardierprozesses, nämlich das elektrostatische Aufladen der zu kardierenden textilen Stapelfasern mit der negativen Auswirkung auf das Ausstoßen dieser Fasern bekannt. Um Kurzfasern bzw. Staubpartikel, die an der Elastomer-Deckschicht bzw. der Belagstoffoberfläche von Kratzen- bzw. Kratzenbandgarnituren haften bleiben und zu Qualitätseinbußen führen, zu beseitigen, ist es üblich, die Karden- bzw. Krempelmaschinen mit Hilfe von in die heutigen modernen Hochleistungs-Maschinen integrierten Absaugeinrichtungen sauberzuhalten. Trotz ihres relativ hohen Energiebedarfs vermögen sie nicht, die infolge der elektrostatischen Aufladungen anhaftenden Kurzfasern und Staubpartikel vollständig zu beseitigen und abzuführen. Im Bestreben, diese Abfuhr durch Erhöhung der Saugleistung zu optimieren, zeigte sich vielmehr, daß in nachteiliger Weise auch Teile des zu bearbeitenden Fasergutes erfaßt und ausgetragen werden.

Um dieses Aufladen und damit die negativen Auswirkungen zu vermindern, wurde bereits vorgeschlagen, unterhalb des Vorreißerrostes einer Karde und/oder Krempelmaschine eine sogenannte Statik-Platte aus einer Art Plüsch, dann geripptem Messingblech und schließlich einer speziellen Kunstharzmasse anzubringen. Bekannt ist ferner die Verwendung einer elektrisch leitfähigen Garnitur, mit der die Aufladung abgeleitet und damit die Faserhaftung in den Beschlägen reduziert werden kann, um so eine bessere Abnahme oder Ausscheidung von ungewollten Kurzfasern zu erreichen. Wie in "Klepzigs Textil-Zeitschrift" 1938, Heft 45 vorgeschlagen wird, soll zu diesem Zweck ein elektrisch leitfähiger Belagstoff in Form einer Mehrfach-Stofflagen-Einheit mit Kautschukdeckplatte Einsatz finden, bei dem aufgrund von dem Naturkautschuk beigegebenen Chemikalien eine vorübergehende Reduzierung der statischen Aufladung erreicht werden konnte. Die Wirkung der Elektrostatik-Inhibitoren wurde auch durch das Verdampfen der Lösungsmittel des Naturkautschuks, wie Toluol, Heptan bzw. Industriebenzin weiter vermindert, und zwar trotz vollkommener Säurefreiheit der Gummideckplatte und der Klebungen des Kratzentuchs. Kratzenbeschläge nach dem Oberbegriff des Patentanspruchs 1, bei denen die Deckschicht elektrisch leitendes Material in Form von Graphitpulver, Rußpulver und Zinkoxid-Pulver enthält sind in der GB 467 141 beschrieben.

Ausgehend von diesem Stand der Technik und den beim Umgang mit den bekannten Belagstoffen gemachten Erfahrungen liegt der Erfindung die Aufgabe zugrunde, den Kratzenbeschlag der eingangs genannten Art auf einfache und wirksame Weise so weiter auszugestalten, daß eine wesentliche und praktisch gleichbleibende Verminderung der statischen Aufladung über die Lebensdauer der Kratzengarniturelemente, wie Deckelbeschläge, Putzkratzen oder dergleichen erreicht wird.

Der Kratzenbeschlag nach der Erfindung, bei dem die vorgenannte Aufgabe gelöst ist, zeichnet sich im wesentlichen durch die ein kennzeichnenden Teil der Ansprüche 1 und 6 angegebenen Weiterbildungen der bekannten Kratzenbeschläge aus.

Ein so ausgebildeter Kratzenbeschlag stellt sicher, daß auch ohne kostspielige Absaugeinrichtungen mit hohem Energieverbrauch eine ausreichende Abfuhr von die Qualität beeinträchtigenden Kurzfasern und Staubpartikeln infolge der praktisch wegfallenden elektrostatischen Aufladungen langfristig sichergestellt ist.

Bevorzugt ist das leitende Material zusätzlich in die die Belagstoffschichten miteinander verbindenden Bindemittelzwischenschichten eingelagert. Dadurch kann die Ableitung der Friktionselektrizität weiter verbessert werden.

Bei dem leitenden Material handelt es sich bevorzugt um Stahl.

Das leitende Material kann die Form von Partikeln haben.

Die in die Deckschicht eingebelteten feinen Drähte können einen Durchmesser von etwa 8 bis 10 µm aufweisen.

Als besonders zweckmäßig hat es sich herausgestellt, wenn die feinen Drähte in Form von Drahtabschnitten einer Länge von etwa 1 bis 10 mm, vorzugsweise etwa 5 mm in dem die Deckschicht bildenden Elastomer randomartig eingemischt sind.

Bei den Partikeln kann es sich zusätzlich zu den Drähten auch um Splitter handeln.

Zusätzlich kann auch leitendes Material in Pulverform verwendet werden.

Das leitende Material kann auch in Form eines feinmaschigen Gewebes verwirklicht werden, das in dem die Deckschicht bildenden Elastomer und/oder in mindestens einer die Belagstoffschichten miteinander verbindenden Bindemittel-Zwischenschicht eingelagert ist.

Die in der vorstehenden Beschreibung und den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Kratzenbeschlag für Karden und/oder Krempelmaschinen, in Form von mehreren, vorzugsweise aus Baumwolle bestehenden Belagstoffschichten, die miteinander und mit einer auf einer der Außenseiten vorgesehenen Elastomer-Deckschicht durch ein Bindemittel zu einer Belagstoffeinheit verbunden und mit sich quer zu den Belagstoffschichten erstreckenden, sie in Richtung zur Elastomer-Deckschicht durchsetzenden und mit ihren Spitzen vorstehenden Häkchen, vorzugsweise Doppelhäkchen bestückt sind, wobei zumindest in die Deckschicht elektrisch leitendes Material in Form von Partikeln eingebettet ist, das zur Ableitung der Friktionselektrizität dient, **dadurch gekennzeichnet, daß** das elektrisch leitende, partikelförmige Material feine Drähte mit eine Berührung mit den eingesetzten Häkchen sicherstellendem(r) Durchmesser, Dichte und/oder Verteilung aufweist.

2. Kratzenbeschlag nach Anspruch 1, **dadurch gekennzeichnet, daß** das leitende Material zusätzlich in die die Belagstoffschichten miteinander verbindenden Bindemittelzwischenschichten eingelagert ist.

3. Kratzenbeschlag nach Anspruch 1 oder 2, **dadurch gekennzeichnet, daß** die feinen Drähte aus Stahl bestehen.

4. Kratzenbeschlag nach einem der vorhergehenden Ansprüche, **dadurch gekennzeichnet, daß** die feinen Drähte einen Durchmesser von etwa 8 - 10 µm aufweisen und eine Dichte und Verteilung, die die Berührung mit den eingesetzten Häkchen sicherstellt.

5. Kratzenbeschlag nach einem der vorhergehenden Ansprüche, **dadurch gekennzeichnet, daß** die feinen Drähte in Form von Drahtabschnitten einer Länge von etwa 1 - 10 mm, vorzugsweise etwa 5 mm in dem die Deckschicht bildenden Elastomer randomartig eingemischt sind.

6. Kratzenbeschlag für Karden und/oder Krempelmaschinen in Form von mehreren, vorzugsweise aus Baumwolle bestehenden Belagstoffschichten, die miteinander und mit einer auf einer der Außenseiten vorgesehenen Elastomer-Deckschicht durch ein Bindemittel zu einer Belagstoffeinheit verbunden und mit sich quer zu den Belagstoffschichten erstreckenden, sie in Richtung zur Elastomer-Deckschicht durchsetzenden und mit ihren Spitzen vorstehenden Häkchen, vorzugsweise Doppelhäkchen bestückt sind, wobei zumindest in die Deckschicht elektrisch leitendes Material eingebettet ist, das zur Ableitung der Friktionselektrizität dient, **dadurch gekennzeichnet, daß** das leitende Material in Form eines feinmaschigen Gewebes in dem die Deckschicht bildenden Elastomer und/oder in mindestens einer die Belagstoffschichten miteinander verbindenden Bindemittel-Zwischenschicht eingelagert sind.

## Claims

1. Card clothing for teasels and/or carding machines made of several cotton layers connected to each other, and to an elastomeric cover layer on one of the outer sides, by means of a bonding agent, to form a covering unit, and with small hooks, preferably small double hooks, extending transversely in relation to the said layers and passing through these layers in the direction of the elastomeric cover layer and projecting with their tips, whereby particulate electrically conducting material is embedded in the cover layer, serving to conduct frictional electricity away, **characterized in that** the electrically conducting, particulate material has fine wires having a diameter, density and/or distribution that ensures contact with the inserted small hooks.

2. Card clothing in accordance with claim 1, **characterized in that** the conducting material is additionally incorporated into the bonding material intermediate layers connecting the layers.

3. Card clothing in accordance with claim 1 or 2, **characterized in that** the fine wires are made of steel.

4. Card clothing in accordance with one of the preceding claims, **characterized in that** the fine wires have a diameter of approximately 8 - 10 µm and a density and distribution that ensure contact with the inserted small hooks.

5. Card clothing in accordance with one of the preceding claims, **characterized in that** the fine wires are in the form of wire sections having a length of approximately 1 to 10 mm, preferably approximately 5 mm that are randomly mixed into the elastomer forming the cover layer.

6. Card clothing for teasels and/or carding machines made of several cotton layers connected to each other, and to an elastomeric cover layer on one of the outer sides, by means of a bonding agent, to form a covering unit, and with small hooks, preferably small double hooks, extending transversely in relation to the said layers and passing through these layers in the direction of the elastomeric cover layer and projecting with their tips, whereby particulate electrically conducting material is embedded in the cover layer, serving to conduct frictional electricity away, **characterized in that** the conducting material is a fine-meshed fabric in which the elastomer forming the cover layer and/or in which at least one bonding agent intermediate layer connecting the layers to each other is embedded.

## Revendications

1. Garniture de griffes pour des cardes et/ou des machines de cardage, qui présente la forme de plusieurs couches de matière de garniture constituées de préférence de coton, qui sont reliées les unes aux autres et à une couche de recouvrement en élastomère prévue sur le côté extérieur par un liant pour fournir une unité de matière de garniture et qui sont munies de petits crochets qui s'étendent transversalement par rapport aux couches de matière de garniture, qui les traversent en direction de la couche de recouvrement en élastomère et dont les pointes débordent, de préférence de petits crochets doubles, un matériau électriquement conducteur présentant la forme de particules étant incorporé dans la couche de recouvrement et servant à évacuer l'électricité de frottement, **caractérisée en ce que** le matériau électriquement conducteur en forme de particules présente de fins fils dont le diamètre, la densité et/ou la répartition assurent un contact avec les petits crochets utilisés.

2. Garniture de griffes selon la revendication 1, **caractérisée en ce que** le matériau conducteur est de plus incorporé dans les couches intermédiaires de liant qui relient les unes aux autres les couches de matière de garniture.

3. Garniture de griffes selon les revendications 1 ou 2, **caractérisée en ce que** les fins fils sont réalisés en acier.

4. Garniture de griffes selon l'une des revendications précédentes, **caractérisée en ce que** les fins fils présentent un diamètre d'environ 8 à 10 µm et une densité et une répartition qui assurent le contact avec les petits crochets utilisés.

5. Garniture de griffes selon l'une des revendications précédentes, **caractérisée en ce que** les fins fils, qui présentent la forme de tronçons de fils d'une longueur d'environ 1 à 10 mm, de préférence d'environ 5 mm, sont mélangés de façon aléatoire dans l'élastomère qui forme la couche de recouvrement.

6. Garniture de griffes pour des cardes et/ou des machines de cardage, qui présente la forme de plusieurs couches de matière de garniture constituées de préférence de coton, qui sont reliées les unes aux autres et à une couche de recouvrement en élastomère prévue sur le côté extérieur par un liant pour fournir une unité de matière de garniture et qui sont munies de petits crochets qui s'étendent transversalement par rapport aux couches de matière de garniture, qui les traversent en direction de la couche de recouvrement en élastomère et dont les pointes débordent, de préférence de petits crochets doubles, un matériau électriquement conducteur présentant la forme de particules étant incorporé dans la couche de recouvrement et servant à évacuer l'électricité de frottement, **caractérisée en ce que** le matériau conducteur qui présente la forme d'un tissu à fines mailles est incorporé dans l'élastomère qui forme la couche de recouvrement et/ou dans au moins l'une des couches intermédiaires de liant qui relient les unes aux autres les couches de matière de garniture.
